# EUROPÄISCHE PATENTSCHRIFT

(11) **EP 0 283 872 B1**
(45) Veröffentlichungstag und Bekanntmachung des Hinweises auf die Patenterteilung: **19.09.1990**
(21) Anmeldenummer: 88103851.7
(22) Anmeldetag: 11.03.1988
(51) Int. Cl.: A63G 1/26

(54) **Rundfahrgeschäft mit um geneigte Schwenkachsen frei drehbaren Fahrgastträgern**
Roundabout with passenger cars freely rotatable about inclined pivots
Manège avec des gondoles tournant librement autour de pivots inclinés

(30) Priorität: 19.03.1987 DE 8704120 U
(43) Veröffentlichungstag der Anmeldung: 28.09.1988
(62) Teilanmeldung aus: 89112832.4
(73) Patentinhaber: Huss Maschinenfabrik GmbH & Co. KG, D-28207 Bremen (DE)
(72) Erfinder: Böhme, Karl, D-2800 Bremen 41 (DE)
(74) Vertreter: Eisenführ, Speiser & Partner

(56) Entgegenhaltungen:
- EP-A- 0 082 435
- DE-U- 1 956 873
- DE-U- 1 980 612

## Beschreibung

Die Erfindung betrifft ein Rundfahrgeschäft mit einem oberhalb eines Grundgestells angeordneten Tragwerk, das um eine zu seiner Hauptebene lotrechte Mittelachse dreh- und antreibbar ist, und an dessen Umfang eine Mehrzahl von Fahrgastträgern um Schwenkachsen frei drehbar gelagert ist, wobei die Schwenkachsen am Tragwerk zur Mittelachse geneigt angeordnet sind und mit dieser einen spitzen Winkel einschließen, der Schwerpunkt jedes Fahrgastträgers im leeren und besetzten Züstand einen Abstand von der zugehörigen Schwenkachse hat und das Tragwerk gegenüber dem Grundgestell in eine Schrägstellung kippbar ist.

Ein derartiges Rundfahrgeschäft ist aus der DE-C 3 150 432 bekannt. Sein besonderer Effekt und damit Fahreindruck ist darin begründet, daß die vom Abstand des Schwerpunkts jedes Fahrgastträgers von seiner Schwenkachse bewirkte Unwucht zu einem Herausschleudern des Fahrgastträgers (um seine Schwenkachse) in einer zur Mittelachse radial auswärts gerichteten Lage führt, wenn die Boden- bzw. Satellitenscheibe um ihre Mittelachse angetrieben wird. Sobald die dies verursachende Fliehkraft aber aufhört, weil das Tragwerk (Bodenscheibe oder Satellitenkreuz) nicht mehr gedreht wird, schwenkt der Fahrgastträger um seine Schwenkachse zurück und gelangt wieder in seine Ruhestellung, in welcher sich der Schwerpunkt zwischen der Schwenkachse und der Mittelachse befindet. Denn wegen der Schrägstellung der Schwenkachse wurde der Fahrgastträger beim Herausschleudern angehoben, und die dabei gespeicherte, von der Erdanziehung bestimmte Lageenergie bewirkt das Rückschwenken.

Bei der aus der DE-C 3 150 432 bekannten Anordnung ist nur ein relativ geringfügiges Schrägstellen der Bodenscheibe bzw. des Satellitenkreuzes vorgesehen, welches beispielsweise mit Hilfe eines Luftbalges herbeigeführt werden kann (vgl. entsprechende EP-B 82 435). Insbesondere soll der Kippwinkel der Mittelachse gegen die Lotrechte kleiner als der Neigungswinkel der Fahrgastträger-Schwenkachsen gegen die Bodenscheibe bzw. das Satellitenkreuz sein.

Im Bestreben, mit Rundfahrgeschäften neuartige Fahreindrücke hervorzurufen, wurde nun gefunden, daß dies auf der Grundlage von Karussells der besprochenen Gattung möglich ist, wenn das Tragwerk mit seiner Mittelachse am freien Ende eines am Grundgestell schwenkbar angelenkten Armes angeordnet ist und eine am Grundgestell befestigte Schwenkmechanik an dem Arm angreift, und daß das Tragwerk zusammen mit dem Arm mittels der Aufrichtmechanik um einen Winkel gegen die Horizontale kippbar ist, welcher größer ist als der Neigungswinkel der Fahrgasttrager-Schwenkachsen gegenüber der Mittelachse.

Aufgrund der starken Schrägstellung des Tragwerks gegenüber der Senkrechten wird beim Rotationsbetrieb (der Bodenscheibe bzw. des Satellitenkreuzes) ein sehr viel höheres, von der Erdanziehung hervorgerufenes Rückstellmoment um die Schwenkachse erzeugt, als dies bei horizontaler oder nur wenig schräg gestellte Tragwerk aufgrund der Schwenkachsen-Neigung der Fall ist. Demgemäß wird das Gleichgewicht zwischen Zentrifugal-und Erdanziehungskraft jeweils im Zenitbereich des rotierenden Tragwerks erst bei höheren Drehzahlen erreicht, und es ist möglich, allein durch Veränderung der Winkelgeschwindigkeit, mit der das Tragwerk um seine Mittelachse rotiert, Pendelbewegungen der frei drehbar gelagerten Fahrgastträger um ihre Schwenkachsen herbeizufuhren.

Das Schrägstellen von Bodenscheiben und Satellitenkreuzen im Fahrbetrieb von Karussells ist an sich bekannt. So wird gemäß dem DE-U 1 980 612 die Bodenscheibe eines Karussells mit tangential am Umfang der Bodenscheibe pendelnd gelagerten Fahrgastgondeln um eine ebenfalls tangential zur Bodenscheibe verlaufende Kippachse hochgeschwenkt, und zwar mit Hilfe einer zwischen der Bodenscheibe und dem Gründgestell angeordneten Aufrichtmechanik. Das DE-U 1 956 873 sieht zum periodischen Hochschwenken und Schrägstellen mehrerer Satellitenscheiben bzw. -kreuze mit daran fest angeordneten Fahrgastträgern eine Exzentereinrichtung im Bereich der Mittelachse vor. Damit konnte jedoch das besondere Fahrerlebnis, welches auf der Kombination der um schräg einwärts gerichtete Hochachsen schwenkbaren Fahrgastträgern mit einem die (feste) Schrägstellung der Hochachsen übersteigenden Kippen der die Hochachsen tragenden Scheibe o.ä. beruht, nicht erreicht werden. Auch war dem Stand der Technik keine Anregung zu jener Kombination zu entnehmen.

Vorteilhafte Ausgestaltungen und Weiterbildungen der erfindungsgemäßen Rundfahrgeschäfte sind Gegenstand von Unteransprüchen. Dabei ist bezüglich der Kugelform der Fahrgastträger auf die US-A 3 219 344 und bezüglich einer Bremse zwischen dem Fahrgastträger und der zugehörigen Schwenkachse auf die GB-A 2 082 924 zu verweisen.

Die Zeichnung veranschaulicht die Erfindung schematisch an Ausführungsbeispielen, und zwar zeigt
Fig 1 ein Rundfahrgeschäft mit einer Bodenscheibe als Tragwerk in schematischem Querschnitt, und zwar sowohl im abgesenkten als auch im aufgerichteten Zustand;
Fig. 2 eine Draufsicht auf das Fahrgeschäft gemäß Fig. 1;
Fig. 3 eine ausschnittsweise, der Fig. 1 entsprechende Darstellung eines Fahrgeschäfts mit mehreren sternförmig um einen Zentralbau an Auslegern aufgehängten Tragwerken in Form von Satellitenkreuzen;
Fig. 4 eine Draufsicht auf einen Fahrgastträger; und
Fig. 5 eine Seitenansicht einer abgewandelten Ausführungsform des in Fig. 3 dargestellten Fahrgeschäfts.

Das Grundgestell 1 des in Fig. 1 dargestellten Rundfahrgeschäfts ist als Lafette mit einem Fahrgestell 2 ausgebildet. Um eine Achse 3 ist ein Kipparm 4 am Grundgestell 1 schwenkbar angelenkt. Er trägt an seinem freien Ende die Lagerung eines Tragwerks in Form der Bodenscheibe 5, welche um die Mittelachse 6 drehbar und mit Hilfe eines nicht näher dargestellten Motors 7 antreibbar ist.

Auf der Bodenscheibe 5 sind - gemäß Fig. 2 an ihrem Umfang verteilt - mehrere Fahrgastträger 8 angeordnet, und zwar frei schwenkbar um Schwenkachsen 9, welche in der dargestellten Weise zur Mittelachse 6 hin geneigt sind. Außerdem sind die Sitze 10 auf dem Fahrgastträger 8 einseitig zur Schwenkachse 9 angeordnet, so daß im besetzten wie im unbesetzten Zustand der Schwerpunkt des Fahrgastträgers 8 einen Abstand von der Schwenkachse 9 hat. Dieser Abstand bildet den Hebelarm des Drehmoments, welches bei Rotation der Bodenscheibe 5 um die Mittelachse 6 auf den Fahrgastträger 8 wirkt und diesen aus seiner mit durchgezogenen Linien gezeichneten Ruhestellung in eine strichpunktiert gezeichnete dynamische Stellung schwenkt.

Zwischen dem Grundgestell 1 und dem Kipparm 4 ist eine Aufrichtmechanik in Form eines Hydraulikzylinders 11 angeordnet, welcher bei Betätigung den Kipparm 4 und damit die Bodenscheibe 5 um die Achse in die mit etwas dünneren Linien dargestellte Aufrichtstellung schwenkt. Die Lage, welche der ausgefahrene Zylinder 11 mit seiner Kolbenstange dann einnimmt, ist strichpunktiert angedeutet.

Während in jener Aufrichtstellung auch der gerade im Zenit befindliche Fahrgastträger 8 als nach außen/oben in seine dynamische Stellung geschwenkt dargestellt ist, kann durch bloße Veränderung der Drehzahl der Bodenscheibe 5 um die Mittelachse 6 erreicht werden, daß jener Fahrgastträger 8 um die dann nahezu horizontale Schwenkachse 9 zu seiner Ruhestellung hin zurückpendelt. Sobald jener Fahrgastträger 8 die Zenitlage verläßt, wird er jedoch wieder nach außen getrieben werden; in seiner der Zenitlage diametral gegenüberliegenden Lage addieren sich - wie Fig. 1 deutlich macht - die Einflüsse von Fliehkraft und Erdanziehungskraft, so daß der in dieser Lage befindliche Fahrgastträger 8 in jedem Falle seine dynamische Betriebsstellung einnimmt.

Fig. 1 zeigt ferner, daß auch in der abgesenkten Ausgangsstellung des Rundfahrgeschäfts die Hauptebene der Bodenscheibe 5 nicht völlig horizontal liegt, sondern bereits eine gewisse Schräglage hat. Das stationäre Podest des Rundfahrgeschäfts und seine übrigen Komponenten sind dementsprechend angepaßt, was die Zeichnung in schematischer Darstellung erkennen läßt.

Fig. 3 zeigt - ebenfalls schematisch und nur im Ausschnitt - den Mittelbau 20 eines unter Bezeichnungen wie "Polyp", "Krake" oder "Monster" bekannten Fahrgeschäfts mit einer Mehrzahl von Auslegerarmen 22 (nur einer ist in der Zeichnung dargestellt), welche um die Zentralachse 21 am Umfang des Mittelbaus 20 sternförmig angeordnet und mit dem dreh- und antreibbaren Teil des Zentralbaus 20 um die Zentralachse 21 im Betrieb rotieren. Dabei schwenken sie um Achsen 23, welche tangential zur Zentralachse 21 verlaufen, und zwar unter der Wirkung einer Exzentereinrichtung 24 mit Zugstangen 25 bekannter Konstruktion.

An den freien Enden der Auslegerarme 22 sind mehrere gleichartige Tragwerke in Form von Satellitenkreuzen 5a um Mittelachsen 6a dreh- und mit Hilfe wiederum nicht näher dargestellter Motore 7a antreibbar angeordnet. Wie schon die Benutzung gleichartiger Bezugszeichen deutlich machen soll, entspricht jedes Satellitenkreuz 5a der Bodenscheibe 5 beim Ausführungsbeispiel der Fig. 1. Deshalb sind gemäß Fig. 3 auch am Umfang jedes Satellitenkreuzes 5a Sitzträger 8 um einwärts geneigte Achsen 9 frei schwenkbar angeordnet, und zwar nicht nur die beiden in Fig. 3 dargestellten Fahrgastträger 8 (auf jedem Satellitenkreuz 5a), sondern deren mehrere, beispielsweise vier.

In der strichpunktiert dargestellten Betriebsstellung nimmt das Satellitenkreuz 5a des Ausführungsbeispiels gemäß Fig. 3 eine der Aufrichtstellung der Bodenscheibe 5 gemäß Fig. 1 entsprechende Schrägstellung ein.

Die Gehäuse 33 der Fahrgastträger 8 haben, wie aus den Fig. 1, 2 und 3 sowie ergänzend der Fig. 4 hervorgeht, die Form eines Kugelabschnitts, welcher von einem Kreisringausschnitt 30 durchsetzt ist, dessen Mittelpunkt 34 im dargestellten Beispiel knapp außerhalb des Kugelumfangs liegt. Tangential zu diesem Kreisringausschnitt 30 sind die Fahrgastsitze 10 angeordnet; aus diesem Grunde unter einem Winkel zueinander. Rückhaltebügel 31 und ein Geländer 32 dienen der Sicherheit der Fahrgäste beim Ein- und Aussteigen bzw. beim Betrieb des Rundfahrgeschäfts.

Fig. 5 zeigt - ebenso schematisch wie die anderen Zeichnungsfiguren - ein dem Ausführungsbeispiel in Fig. 3 ähnliches, aber abgewandeltes Rundfahrgeschäft. Auf einem Grundgestell 1a ist ein um die Zentralachse 21 drehbarer Zentralbau 20 angeordnet, von dessen oberem Ende sich Ausleger 22 radial auswärts erstrecken. Die Ausleger 22 sind bei diesem Ausführungsbeispiel geteilt und bestehen jeweils aus einem starr mit dem Zentralbau 20 verbundenen Tragarm 22a, an dem (radial auswärts) ein Schwenkarm 22b um die - zur Zentralchse 21 tangentiale - Achse 22c schwenkbar angelenkt ist. Die Zugstangen 25' sind einerseits bei 22d an den Schwenkarmen 22b, andererseits an der Exzentereinrichtung 24', und zwar deren Mitnehmerring 40 schwenkbar angelenkt; letzterer wird nachstehend noch näher beschrieben.

Wie beim Ausführungsbeispiel der Fig. 3 sind an den freien Enden der Schwenkarme 22b Tragwerke in Form von Satellitenkreuzen 5a um ihre Mittelachse 6a drehbar angeordnet. Der electromotorische Antrieb 7a ist auch hier nur in Form der Nabe des Satellitenkreuzes 5a angedeutet. Die Arme 5b des Satellitenkreuzes 5a enden in Tragstücken 5c für die Schwenkachsen 9, um die drehbar die Fahrgastträger 8 (anderer Ausbildung als vorher) mittels Tragarmen 8a und daran wiederum befestigten Naben 8b angehängt sind. Die Schrägstellung der Achsen 9 gegenüber der Hauptebene des Satellitenkreuzes 5a, aufgrund derer die Schwenkachsen 9 gewissermaßen mit der Oberseite der Arme 5b spitze Winkel einschließen, ist in der Zeichnung deutlich erkennbar.

## Patentansprüche

1. Rundfahrgeschäft mit einem oberhalb eines Grundgestells (1; 1a) angeordneten Tragwerk (5; 5a), das um eine zu seiner Hauptebene lotrechte Mittelachse (6; 6a) dreh- und antreibbar ist, und an dessen Umfang eine Mehrzahl von Fahrgastträgern (8) um Schwenkachsen (9) frei drehbar gelagert ist, wobei die Schwenkachsen (9) am Tragwerk zur Mittelachse (6; 6a) geneigt angeordnet sind und mit dieser einen spitzen Winkel einschließen, der Schwerpunkt jedes Fahrgastträgers (8) im leeren und besetzten Zustand einen Abstand von der zugehörigen Schwenkachse (9) hat und das Tragwerk (5, 5a) gegenüber dem Grundgestell (1; 1a) in eine Schrägstellung kippbar ist, dadurch gekennzeichnet, daß das Tragwerk (5; 5a) mit seiner Mittelachse (6; 6a) am freien Ende eines am Grundgestell (1, 1a) schwenkbar angelenkten Armes (4, 22) angeordnet ist und eine am Grundgestell (1, la) befestigte Schwenkmechanik (11; 24, 25) an dem Arm (4, 22) angreift, und daß das Tragwerk (5, 5a) zusammen mit dem Arm (4, 22) mittels der Schwenkmechanik (11; 24, 25) um einen Winkel gegen die Horizontale kippbar ist, welcher größer ist als der Neigungswinkel der Fahrgastträger-Schwenkachsen (9) gegenüber der Mittelachse (6).

2. Rundfahrgeschäft nach Anspruch 1, dadurch gekennzeichnet, daß der Kippwinkel des Tragwerks (5; 5a) gegen die Horizontale größer als 15_{°} ist und vorzugsweise etwa 45_{°} beträgt.

3. Rundfahrgeschäft nach Anspruch 1 oder 2, dadurch gekennzeichnet, daß das Tragwerk eine um die Mittelachse (6) drehbare Bodenscheibe (5) aufweist, die oberseitig an ihrem Umfang die Fahrgastträger (8) mit ihren Schwenkachsen (9) trägt, und daß die Schwenkmechanik eine zwischen dem Grundgestell (1) und der Bodenscheibe (5) angeorndete Aufrichtmechanik (11) ist.

4. Rundfahrgeschäft nach Anspruch 1 oder 2, dadurch gekennzeichnet, daß das Tragwerk ein Satellitenkreuz (5a) ist, das um eine zu seiner Hauptebene lotrechte Mittelachse (6a) dreh- und antreibbar ist, und an dessen freien Umfangsenden die Fahrgastträger (8) um ihre zur Mittelachse (6a) geneigt angeordnete Schwenkachsen (9) frei drehbar gelagert sind; daß mehrere Satellitenkreuze (5a) mittig an den freien Enden von Auslegerarmen (22) hängen, die sternförmig an einem Zentralbau (20) um eine Zentralachse (21) drehsowie antreibbar angeordnet sind; und daß die Schwenkmechanik eine Exzentereinrichtung (24; 24') mit Zugstangen (25; 25') ist, durch die die Auslegerarme (22) mit den Satellitenkreuzen (5a) um zur Zentralachse (21) tangentiale Achsen (23) in wechselnde Hoch- und Schräglagen schwenkbar sind, in deren Maximum der Winkel gegen die Horizontale größer ist als der Neigungswinkel der Fahrgastträger-Schwenkachsen (9) gegenüber der jeweiligen Mittelachse (6a) des betreffenden Satellitenkreuzes (5a).

5. Rundfahrgeschäft nach einem der vorstehenden Ansprüche, dadurch gekennzeichnet, daß jeder Fahrgastträger (8) ein Gehäuse (33) im wesentlichen in der Form eines Kugelabschnitts hat, in dem die Fahrgastsitze (20) tangential zu einem Kreisringausschnitt (30) angeordnet sind, dessen Mittelpunkt (34) einen Abstand vom Kugelmittelpunkt hat, vorzugsweise außerhalb des Kugelumfangs liegt.

6. Rundfahrgeschäft nach mindestens einem der vorhergehenden Ansprüche, dadurch gekennzeichnet, daß die Pendelbewegung der Fahrgastträger (8) um ihre Schwenkachsen (9) gedämpft ist, vorzugsweise durch eine zwischen Fahrgastträger (8) und Schwenkachse (9) wirksame Reibungs- oder Flüssigkeitsbremse.

## Revendications

1. Manège comprenant une structure porteuse (5; 5a) qui est agencée au-dessus d'un châssis de base (1, 1 a) et qui est capable de tourner et peut être entraînée autour d'un axe central (6; 6a) perpendiculaire à son plan principal et sur le pourtour de laquelle sont supportées plusieurs gondoles (8) de manière à pouvoir tourner librement autour de leur axe de pivotement (9), les axes de pivotement (9) étant agencés sur la structure porteuse de manière inclinée par rapport à l'axe central (6; 6a) et formant avec celui-ci un angle aigu, le centre de gravité de chaque gondole (8) étant, à l'état vide et à l'état occupé, à une certaine distance de l'axe de pivotement correspondant (9) et la structure porteuse (5; 5a) étant capable de basculer dans une position inclinée par rapport au châssis de base (1; 1 a), caractérisé en ce que la structure porteuse (5; 5a) est, avec son axe central (6; 6a), agencée à l'extrémité libre d'un bras (4; 22) articulé de manière à pouvoir pivoter sur le châssis de base (1; 1a), en ce qu'un mécanisme de pivotement (11, 24, 25) fixé sur le châssis de base (1; 1 a) agit sur le bras (4; 22) et en ce que, au moyen du mécanisme de pivotement (11; 24; 25), la structure porteuse (5; 5a) peut, conjointement au bras (4; 22), basculer d'un angle par rapport à l'ho- rizonfale qui est plus grand que l'angle d'inclinaison des axes de pivotement (9) des gondoles par rapport à l'axe central (6).

2. Manège suivant la revendication 1, caractérisé en ce que l'angle de basculement de la structure porteuse (5; 5a) par rapport à l'horizontale est supérieur à 15_{°}, et de préférence d'environ 45_{°}.

3. Manège suivant l'une des revendications 1 et 2, caractérisé en ce que la structure porteuse présente un disque de base (5) qui est capable de tourner autour de l'axe central (6) et qui porte de côté supérieur, sur son pourtour, les gondoles (8) avec leur axe de pivotement (9) et en ce que le mécanisme de pivotement est un mécanisme de redressement (11) agencé entre le châssis de base (1) et le disque de base (5).

4. Manège suivant l'une des revendications 1 et 2, caractérisé en ce que la structure porteuse est une croix à satellites (5a) qui est capable de tourner et peut être entraîner autour d'un axe central (6a) perpendiculaire à son plan principal et aux extrémités périphériques libres de laquelle les gondoles (8) sont supportées de manière à pouvoir tourner librement autour de leur axe de pivotement (9) agencé de manière inclinée par raport à l'axe central (6a), en ce que plusieurs croix à satellites (5a) sont suspendues centralement aux extrémités libres de bras en porte-à-faux (22) qui sont agencés en étoiles sur une construction centrale (20) de manière à pouvoir tourner et être entraînés autour d'un axe central (21), et en ce que le mécanisme de pivotement est un dispositif excentrique (24; 24') à tiges de traction (25; 25') par lesquelles les bras en porte-à-faux (22) avec les croix à satellites (5a) peuvent pivoter autour d'axes (23) tangentiels à l'axe central (21) dans des positions hautes et inclinées variables, au maximum desquelles l'angle par rapport à l'horizontale est plus grand que l'angle d'inclinaison des axes de pivotement (9) des gondoles par rapport à l'axe central correspondant (6a) de la croix à satellites (5a) concernée.

5. Manège suivant l'une des revendications précédentes, caractérisé en ce que chaque gondole (8) comporte un corps (33) sensiblement sous la forme d'un segment de sphère dans lequel les sièges (20) sont agencés tangentiellement à une découpe en anneau de cercle (30) dont le point central (34) se trouve à une certaine distance du point central de la sphère, de préférence à l'extérieur de la périphérie de la sphère.

6. Manège suivant au moins l'une des revendications précédentes, caractérisé en ce que le mouvement pendulaire des gondoles (8) autour de leur axe de pivotement (9) est amorti, de préférence par un frein à frottement ou hydraulique agissant entre la gondole (8) et l'axe de pivotement (9).

## Claims

1. Rotary ride installation with a support mechanism (5, 5a) which is arranged above a base frame (1, la) and which is capable of being rotated and drives about a central shaft or axis (6, 6a) perpendicular to its main plane, and at the periphery of which a plurality of passenger carriers (8) is mounted to be freely rotatable about pivot shafts (9), the pivot shafts (9) being arranged on the support mechanism at an inclination to the central axis (6; 6a) and enclosing an acute angle with this latter, the centre of gravity of each passenger carrier (8), in the empty and occupied state, being at a distance from the associated pivot axis (9) and the support mechanism (5, 5a) being tiltable relatively to the main frame (1, la) into an inclined position, wherein the support mechanism (5, 5a) is arranged with its central axis or shaft (6, 6a) on the free end of an arm (4, 22) connected to be pivotable on the base frame (1, 1 a) and a swivelling mechanism (11, 24, 25) fixed on the base frame (1, 1 a) acts on the arm (4, 22), and that the support mechanism (5, 5a), together with the arm (4, 22), is tiltable by means of the swivelling mechanism (11, 24, 23) about an angle which, relatively to the horizontal, is larger than the angle of inclination of the pivot shafts (9) of the passenger carriers with respect to the central axis (6).

2. Rotary ride installation according to claim 1, wherein the tilt angle of the support mechanism (5, 5a), relatively to the horizontal, is more than 15_{°} and advantageously about 45°.

3. Rotary ride installation according to claim 1 or 2, wherein the support mechanism comprises a base plate or disc (5) which is rotatable about the central axis (6) and which, on the upper side and at its periphery, carries the passenger carriers (8) with their pivot shafts (9), and that the pivoting mechanism is a raising or erecting mechanism (11), arranged between the base frame (1) and the support disc (5).

4. Rotary ride installation according to claim 1 or 2, wherein the support mechanism is a satellite cross (5a), which can be rotated and driven about a central axis or shaft (6a) perpendicularly of its main plane and on the free peripheral ends of which the passenger carriers (8) are mounted to be freely rotatable about their pivot shafts (9) disposed at an inclination to the central axis (6a), that several satellite crosses (5a) hang centrally at the free ends of projecting arms (22), which are arranged radially on a central structure (20) about a central axis or shaft (21), so that they can be rotated and also driven, and that the swivelling mechanism is an eccentric arrangement (24, 24') with drawbars (25, 25'), by which the projecting arms (22) with the satellite crosses (5a) can be swung into changing height and inclined positions about shafts (23) tangentially of the central axis (21) and, in the maximum position of which, the angle relatively to the horizontal is larger than the slope angle of the pivot shafts (9) of the passenger carriers, as compared with the respective central axis (6a) of the satellite cross (5a) in question.

5. Rotary ride installation according to one of the preceding claims, wherein each passenger carrier (8) has a housing (33) substantially in the form of a section of a sphere, in which the passenger seats (20) are arranged at a tangent to an annular ring section (30), of which the centre point (34) is at a distance from the centre of the sphere, advantageously outside the contour of the sphere.

6. Rotary ride installation according to at least one of the preceding claims, wherein the pendulum movement of the passenger carriers (8) about their pivots (9) is damped, advantageously by a frictional or hydraulic brake, which is operative between passenger carrier (8) and pivot shaft (9).
